# EUROPÄISCHE PATENTSCHRIFT

(11) **EP 0 668 090 B1**
(45) Veröffentlichungstag und Bekanntmachung des Hinweises auf die Patenterteilung: **23.07.1997**
(21) Anmeldenummer: 95100712.9
(22) Anmeldetag: 19.01.1995
(51) Int. Cl.: A63C 9/08

(54) **Bindung für Tourenski und Snowboard**
Binding for touring skis and snowboards
Fixation pour ski de randonnée et surf des neiges

(30) Priorität: 17.02.1994 DE 4405097
(43) Veröffentlichungstag der Anmeldung: 23.08.1995
(73) Patentinhaber: silvretta-sherpas Sportartikel GmbH, D-85757 Karlsfeld (DE)
(72) Erfinder: Schiele, Stefan, D-85661 Forstinning (DE); Eugler, Norbert, D-85757 Karlsfeld (DE)
(74) Vertreter: Zmyj, Erwin, Dipl.-Ing., Dipl.-Wirtsch.-Ing.

(56) Entgegenhaltungen:
- EP-A- 0 330 620
- EP-A- 0 362 782
- DE-U- 8 903 154
- FR-A- 2 377 816
- US-A- 5 035 443

## Beschreibung

Die Erfindung bezieht sich auf eine Bindung für Tourenski und Snowboard mit einem Grundgestell oder einer Grundplatte und darauf angeordneten Haltern für einen Stiefel, wobei das Grundgestell bzw. die Grundplatte zweiteilig ausgeführt ist und einen Grundteil mit den Haltern für den Stiefel und ein zweiteiliges Verlängerungsstück aufweist, das ein auf dem Tourenski festlegbares erstes Befestigungsteil und ein daran um eine quer zur Skilängsrichtung liegende Achse schwenkbar gelagertes Schwenkteil umfaßt, wobei Mittel zur lösbaren Verbindung von Grundteil und Schwenkteil vorgesehen sind und das zweiteilige Verlängerungsstück mit dem Grundteil eine vollständige Tourenbindung bilden, sowie mit einem auf dem Snowboard festlegbaren zweiten Befestigungsteil zur Halterung des Grundteils, das mit dem Grundteil alleine die Snowboard-Bindung bildet.

Eine Bindung dieser Art ist aus der DE-U-8 903 154 bekannt. Bei dieser bekannten Bindung ist das Grundteil über den vorderen und hinteren Sohlenhalter hinaus verlängert, um eine Befestigungsmöglichkeit für auf dem Snowboard angeordnete Stehbolzen zu schaffen. Diese bekannte Bindung weist bei ihrer Verwendung als Tourenbindung den Nachteil auf, daß die für das Tourengehen notwendige, quer zur Skilängsachse liegende Schwenkachse sehr weit vor der Stiefelspitze liegt, was das Tourengehen erheblich erschwert. Bei der Verwendung als Snowboard-Bindung für ein aus den Tourenski und einem Mittelteil zusammengesetztes Snowboard ist es aufgrund der großen Länge des Grundteiles der Bindung erforderlich, das Mittelteil sehr breit zu wählen, damit eine ausreichende Gesamtbreite des zusammengesetzten Snowboards entsteht, auf dem die Bindung ohne seitlichen Überstand montiert werden kann. Dies führt zu einem unhandlichen Snowboard mit unerwünschten Fahreigenschaften gegenüber den handelsüblichen, einteiligen Snowboards. Bei Verwendung eines Mittelteils mit geringerer Breite entsteht der Nachteil, daß die Bindung über das zusammengesetzte Snowboard übersteht, was beim Kurvenfahren stört.

Aus der EP-A-0 362 782 ist ein zweigeteiltes Snowboard mit einer Bindung bekannt, die als Touren- und/oder Sicherheitsbindung ausgebildet ist, wobei es nur darauf ankommt, daß die Bindung ein Gehen im zweiteiligen Zustand des Snowboards erlaubt. Eine Zweiteilung der Bindung mit spezieller Zweckbestimmung für Tourenski und Snowboard ist nicht vorgesehen.

Aufgabe der Erfindung ist es, eine Bindung für Tourenski und Snowboard zu schaffen, die bei der jeweiligen Verwendungsart, die dabei an diese Bindung gestellten typischen Anforderungen erfüllt.

Diese Aufgabe wird ausgehend von einer Bindung der eingangs erläuterten Art erfindungsgemäß dadurch gelöst, daß am vorderen Ende des Grundteiles der Bindung ein Einschub für die formschlüssige Aufnahme des Schwenkteils ausgebildet ist und daß Befestigungsmittel zur Festlegung des Schwenkteils in dem Einschub vorgesehen sind.

Durch die Ausbildung eines Einschubes am vorderen Ende des Grundteiles kann dieses Grundteil auf die unbedingt notwendige Länge begrenzt sein, die erforderlich ist, um den Stiefel mittels Sohlenhaltern auf diesem Grundteil zu halten. Hierdurch ergibt sich eine Länge für das Grundteil, die eine Anordnung desselben auf einem Snowboard frei von Überständen über das Snowboard und somit eine quer liegende Montage auf dem Snowboard gestattet, d.h. das Grundteil ist so kurz, daß es weder im vorderen noch im hinteren Bereich über das Snowboard hervorsteht. Dieses Grundteil ist für sich alleine als Tourenbindung für den Tourenski zu kurz. Die notwendige Länge für die Verwendung als Tourenbindung wird dadurch erzielt, daß auf dem Tourenski ein zweiteiliges Verlängerungsstück vorgesehen ist, das ein auf dem Tourenski festlegbares erstes Befestigungsteil und ein daran schwenkbar gelagertes Schwenkteil umfaßt, welches in den Einschub einschiebbar und dort festlegbar ist. Wollte man das Grundteil für sich alleine als Tourenbindung verwenden, so würde bei Ausbildung einer Schwenkachse am vorderen Ende des Grundteiles diese Schwenkachse hinter dem Zehenbereich liegen, wodurch die Bindung extrem hoch über dem Ski gelagert werden müßte, um ein Verschwenken des Stiefels wegen der überstehenden Stiefelspitze zu ermöglichen. Dies würde eine sehr große Gefahr des Verkantens und Kippens mit sich bringen. Durch die erfindungsgemäße Ausbildung eines Einschubs am vorderen Ende des Grundteils kann dieses durch das auf dem Tourenski montierte zweiteilige Verlängerungsstuck verlängert werden, um die notwendige Länge der Tourenbindung zu gewährleisten. Da das Schwenkteil des Verlängerungsstückes in den Einschub einschiebbar ist, wird eine Tourenbindung gebildet, bei der die quer zur Skilängsachse liegende Schwenkachse an der Stiefelspitze liegt, was bei Tourenbindungen vorteilhafter ist, als wenn die Schwenkachse zur Stiefelspitze einen großen Abstand aufweist. Da das Grundteil kürzer als der Stiefel ist und für sich gesehen in Verbindung mit dem zweiten Befestigungsteil auf dem Snowboard festlegbar ist, ergibt sich eine Snowboard-Bindung, die frei von Überstanden über das Snowboard ist und somit ein störungsfreies Snowboardfahren ermöglicht, ohne daß es notwendig wäre ein besonders breites Snowboard zu schaffen, wie dies bei der eingangs erläuterten, bekannten Bindung der Fall ist. Durch die Erfindung ist also eine Bindung geschaffen, die die typischen Anforderungen sowohl an eine Tourenbindung als auch an eine Snowboard-Bindung erfüllt, ohne daß die eingangs erläuterten Nachteile der bekannten Bindung in Kauf genommen werden müßten.

Ein solcher Einschub kann sowohl bei einem Grundgestell als auch bei einer Grundplatte vorgesehen sein, wobei letztere Möglichkeit insbesondere bei den sogenannten Softbindungen für Snowboards die Möglichkeit eröffnet, diese Bindungen auch für das Tourengehen zu verwenden, was bisher überhaupt nicht möglich war. Solche Softbindungen weisen eine Grundplatte und mit dieser verbundene Halterungen in Form von schalenförmigen, den Schuh teilweise umfassenden und mit Riemen und Schnallen versehene Teile auf, die eine Halterung eines typischen Snowboardstiefels ermöglichen. Bei dieser Bindung ist erfindungsgemäß in der Grundplatte ein entsprechender Einschub für ein Verlängerungsstuck vorgesehen, durch welches die schwenkbare Lagerung einer solchen bisher typischen nur für Snowboards zu verwendenden Bindung möglich ist, um sie als Tourenbindung auf einem Tourenski zu verwenden.

Wenn in Weiterbildung der Erfindung das freie, dem Einschub zugeordnete Ende des Schwenkteiles in Längsrichtung geschlitzt ist und im Schlitzbereich eine konische Ausnehmung für eine in den Einschub einschraubbare und das Verlängerungsstück durchgreifende Befestigungsschraube mit einem Zentrierkonus aufweist, der in die konische Ausnehmung des Schwenkteiles eingreift, so ist hierdurch die Möglichkeit geschaffen, das Schwenkteil durch den Zentrierkonus der Befestigungsschraube etwas zu spreitzen, da der Schlitz über die konische Ausnehmung hinausreicht, wodurch das Schwenkteil in dem Einschub festgekeilt wird. Somit entsteht eine äußerst stabile Verbindung zwischen dem Grundteil und dem Schwenkteil, wodurch die hierdurch gebildete Tourenbindung ohne seitliches Spiel in einer Weise auf dem Ski schwenkbar gelagert werden kann, wie dies bei den bisher üblichen Tourenbindungen der Fall ist. Da das Umwechseln der Bindungen vom Tourenski auf das aus den Ski zusammengebaute Snowboard im freien Gelände stattfindet und die Mitnahme von Werkzeug lästig ist, ist in weiterer Ausbildung der Erfindung vorgesehen, daß der Zentrierkonus an seiner Oberseite eine aufklappbare Handhabe zur Betätigung der Befestigungsschraube aufweist.

Eine andere Ausgestaltungsmöglichkeit nach der Erfindung besteht darin, daß das Schwenkteil in dem Einschub verschiebbar gehalten und in einer eingeschobenen sowie einer das Grundteil zu einer Tourenbindung verlängernden ausgezogenen Endlage festlegbar ist, und daß das Schwenkteil an seinem aus dem Einschub herausragenden Ende eine quer verlaufende Lagerbohrung für die lösbare schwenkbare Lagerung an einem auf dem Ski angeordneten Lagerteil aufweist. Bei dieser Ausführungsform kann im Gegensatz zur weiter oben beschriebenen Ausgestaltung das Schwenkteil nicht nur am Lagerteil, sondern auch in dem Grundteil verbleiben und wird je nach Bedarf für die Montage auf dem Snowboard eingeschoben und für die Montage auf dem Tourenski weiter herausgezogen, um eine ausreichend lange Tourenbindung zu schaffen. Bei einer solchen Ausgestaltung kann ein verhältnismäßig langer Führungsweg für das Schwenkteil vorgesehen sein, so daß eine gute formschlüssige Halterung in dem Einschub möglich ist, ohne daß Befestigungsschrauben mit Klemmwirkung notwendig wären. Das Schwenkteil kann dabei mittels eines schwenkbar an einer vorderen, den Einschub aufweisenden Sohlenauflage gelagerten Zehenbügels festlegbar sein, der mit seinen in den Einschub hineinragenden, als Lagerzapfen für den Zehenbügel dienenden Enden in Bohrungen in dem Schwenkteil federnd einrastbar ist. Solche Zehenbügel sind bei Tourenbindungen grundsätzlich bekannt und können in sich federnd ausgebildet sein, so daß es zum Umsetzen des Schwenkteiles innerhalb des Einschubs nur erforderlich ist, den Zehenbügel etwas zu spreizen, so daß die Lagerzapfen des Zehenbügels aus den entsprechenden Bohrungen des Schwenkteiles freikommen, wodurch dieses dann verschoben und in die neue Lage gebracht werden kann, in welcher es durch die zurückfedernden Lagerzapfen wieder gesichert ist.

Nach einer ersten Ausführungsform kann das Grundteil ein Grundgestell mit zwei parallelen Schenkeln umfassen, die im vorderen und hinteren Bereich durch jeweils eine Sohlenauflage miteinander verbunden sind, an denen die Halter für den Stiefel angeordnet sind, wobei die vordere Sohlenaußage den Einschub für die formschlüssige Aufnahme des Schwenkteiles aufweist. Ein so gestaltetes Grundteil kommt insbesondere dann zum Einsatz, wenn ein normaler fester Skistiefel oder ein Bergstiefel verwendet wird.

Soll dagegen ein üblicher weicher Snowboard-Stiefel verwendet werden, so ist es vorteilhaft eine andere Ausführungsform der Bindung vorzusehen, bei der das Grundteil eine Grundplatte mit Haltern umfaßt, die Grundplatte eine Ausnehmung und zwei die Ausnehmung in Sohlenlängsrichtung durchsetzende mit Abstand zueinander angeordnete Schenkel aufweist und am forderen Ende der Grundplatte der Einschub für die formschlüssige Aufnahme des Schwenkteiles ausgebildet ist. Eine solche Bindung ist in ihrer grundsätzlichen Ausgestaltung hinsichtlich der Halter für den Stiefel als Soft-Snowboardbindung bekannt und weist überlicherweise im Fersen- und Knöchelbereich einen steifen Schalenteil mit Riemen für die Halterung eines weichen Snowboard-Stiefels auf.

Um die Bindung auf einem Tourenski auch als Abfahrtsbindung verwenden zu können, ist in weiterer Ausgestaltung vorgesehen, daß im hinteren Bereich des Grundteiles an dessen Unterseite eine schwalbenschwanzartige Ausnehmung ausgebildet ist, die für die Verriegelung des Grundteiles in der Abfahrtsstellung mit einer entsprechend angepaßten in Längsrichtung des Skis verlaufenden skifesten Schiene formschlüssig zusammenwirkt.

Das dem Snowboard zugeordnete zweite Befestigungsteil kann nach einer vorteilhaften Ausgestaltung der Erfindung ein Aufnahmeteil mit an zwei gegenüberliegenden Seiten desselben ausgebildeten Aufnahmen für die Aufnahme der Schenkel des Grundteiles aufweisen, wobei die eine Aufnahme als ein von einem unteren Schenkel und einem oberen Schenkel begrenzter hohlkehlenartiger Einschnitt und die gegenüberliegende Aufnahme nach oben hin offen ist und nur durch einen unteren Schenkel begrenzt ist und weiterhin kann am unteren Schenkel der nach oben offenen Aufnahme eine Schließklappe um eine parallel zur Längsachse der Aufnahme vorgesehene Schwenkachse schwenkbar gelagert und mit einem am freien Seitenrand der Schließklappe ausgebildeten Ansatz unter den oberen Schenkel der Aufnahme einrastbar sein.

Um dieses Einrasten und die dabei notwendige Formänderung der Schließklappe zu erleichtern, kann in weiterer Ausgestaltung der Erfindung der obere Schenkel an der Oberseite seines freien Randes eine nach außen sich verjüngende Abschrägung aufweisen.

Damit die Schenkel, die das Grundteil aufweist, in den Aufnahmen formschlüssig, d.h. unverschiebbar gehalten sind, kann in vorteilhafter Weise jede Aufnahme einen rechtwinklig zur Aufnahmenlängsachse stehenden Raststeg aufweisen, der in der zusammengesetzten Lage der Bindung in eine entsprechende Ausnehmungen der jeweiligen Schenkel des Grundteiles eingreift.

Die Erfindung wird nachstehend anhand verschiedener in der Zeichnung dargestellter Ausführungsbeispiele näher erläutert.

In der Zeichnung zeigen:
- **Figur 1:**: eine kombinierte Bindung für Tourenski und Snowboard auf einem Ski in Abfahrtsstellung;
- **Figur 2:**: diese Bindung auf einem Ski in Tourenstellung;
- **Figur 3:**: eine Einzeldarstellung eines Verlängerungsstückes vor dem Einfügen in die Bindung;
- **Figuren 4 und 5:**: den jeweils vorderen Teil einer Bindung mit einem weiteren Ausführungsbeispieles einer Verlängerungsstückes in unterschiedlichen Einbaulagen einerseits als Snowboardbindung und andererseits als Tourenbindung;
- **Figur 6:**: eine Soft-Snowboardbindung auf einem Snowboard;
- **Figur 7:**: die Bindung nach Figur 6 in Verbindung mit einem Verlängerungsstuck als Tourenbindung;
- **Figur 8:**: einen Befestigungsteil in Explosionsdarstellung für die Befestigung einer Bindung auf einem Snowboard;
- **Figur 9:**: diesen Befestigungsteil mit einer ein Grundgestell aufweisenden Bindung unmittelbar vor der Befestigung derselben; und
- **Figur 10:**: diesen Befestigungsteil mit einer Bindung in montiertem Zustand.

Figur 1 zeigt eine insgesamt mit 1 bezeichnete Bindung auf einem Ski in Abfahrtsstellung. Diese Bindung ist zweiteilig aufgebaut und umfaßt einen sowohl für Tourenski als auch für ein Snowboard verwendbares Grundteil 3 und ein Verlängerungsstück 10, 12. Das Grundteil 3 ist im dargestellten Ausführungsbeispiel als Grundgestell mit einer vorderen Sohlenauflage 4, einer hinteren Sohlenauflage 5 und diese beiden Teile verbindende Schenkel 6 aufgebaut. An der hinteren Sohlenauflage, die als Fersenauflage 5 dient, ist ein Fersenstrammer 7 in üblicher Bauart schwenkbar gelagert, während an der vorderen Sohlenauflage 4 ein Einschub 18 für die formschlüssige Aufnahme eines Schwenkteiles 10 ausgebildet ist, das an einem skifesten ersten Befestigungsteil 12 um eine quer zur Skilängsrichtung verlaufende Achse mittels zweier gabelförmiger Schenkel 11, die am Schwenkteil 10 ausgebildet sind, schwenkbar gelagert ist. An der vorderen Sohlenauflage 4 ist auch noch ein üblicher Zehenbügel 8 angeordnet, der mit seinen nach innen gebogenen Enden, die als Lagerzapfen 9 dienen, schwenkbar gelagert ist.

Das insgesamt mit 3 bezeichnete Grundteil der Bindung ist gegenüber einer üblichen Tourenbindung verkürzt, so daß der zwischen Zehenbügel 8 und Fersenstrammer 7 eingespannte Stiefel mit der Spitze über das vordere Ende, d.h. über die vordere Sohlenauflage 4 vorsteht. Diese Verkürzung ist notwendig, um das Grundteil 3 in Verbindung mit einem anders ausgestalteten zweiten Befestigungsteil im wesentlichen in Querrichtung auf einem Snowboard montieren zu können, damit dieses Grundteil 3 nicht über das Snowboard hervorsteht. Die Länge des Grundteiles 3 ist also so abgestimmt, daß sie einerseits die Aufnahme und Halterung eines Stiefels gestattet, andererseits aber nicht im montierten Zustand über ein Snowboard hervorsteht.

Um das Grundteil 3 als Tourenbindung auf einem Tourenski verwenden zu können, wird dieses Grundteil 3 mit dem aus Schwenkteil 10 und Befestigungsteil 12 bestehenden Verlängerungsstück kombiniert. Dabei wird das Schwenkteil 10 in den Einschub 18 eingeschoben. An dem der Schwenkachse 13 gegenüberliegenden Ende weist das Schwenkteil 10, wie insbesondere aus Figur 3 ersichtlich, eine Zunge 14 auf, die mit einem zentralen Längsschlitz 15 und eine im Bereich des Längsschlitzes 15 ausgebildete Bohrung 16 mit einer konischen nach oben sich erweiternden Ausnehmung 17 versehen ist. Der Längsschlitz 15 geht über diese Ausnehmung 17 hinaus. Die Zunge 14 ist für das Einschieben in den Einschub 18 bestimmt, der als eine angepaßte Einschuböffnung ausgebildet ist, so daß die Zunge 14 ziemlich paßgenau in dem Einschub 18 aufgenommen werden kann. Zur Festlegung des Schwenkteiles 10 ist eine den Einschub durchsetzende Befestigungsschraube 19 vorgesehen, die einen Zentrierkonus 20 und eine an seiner Oberseite aufklappbare Handhabe 21 aufweist. Mit Hilfe des Zentrierkonus 20, der in die konische Ausnehmung 17 eingreift, kann aufgrund der Anordnung des Schlitzes 15 die Zunge 14 etwas gespreizt werden, so daß sie innerhalb der Öffnung des Einschubes 18 mittels der Befestigungsschraube 19 festgeklemmt werden kann, wodurch sich ein außerordentlich fester Sitz des Schwenkteiles 10 in dem Einschub 4 ergibt.

In Figur 1 ist die auf einem Ski 2 montierte als Tourenbindung ausgebildete Bindung in der Abfahrtsstellung dargestellt. Zu diesem Zweck ist die Fersenauflage 5 mit einer schwalbenschwanzförmigen Ausnehmung 22 versehen, mittels welcher die Fersenauflage 5 auf eine entsprechend ausgebildete, in Längsrichtung des Skis festgelegte Schiene 23 in Richtung des Pfeiles 24 aufschiebbar ist. Figur 2 zeigt die entsprechende Tourenstellung, bei welcher die Fersenauflage 5 abhebbar und das Grundteil 3 um die Schwenkachse 13 nach oben schwenkbar ist.

Die Figuren 4 und 5 zeigen eine andere Ausgestaltung des Schwenkteiles, welches bei diesem Ausführungsbeispiel insgesamt als langgestreckte Zunge 10.1 ausgebildet ist. Dieses Schwenkteil 10.1 ist innerhalb der Öffnung des Einschubs 18 in zwei Stellungen festlegbar. Das aus dem Einschub 18 herausragende Ende des Schwenkteiles 10.1 ist mit einer quer verlaufenden Lagerbohrung 24 versehen, welche zur schwenkbaren Lagerung des Schwenkteiles 10.1 und damit der gesamten Bindung an einem skifesten ersten Befestigungsteil 25 dient. Zur lösbaren Befestigung des Schwenkteiles 10.1 am skifesten Befestigungsteil 25 ist ein einschiebbarer Lagerbolzen 26 vorgesehen.

Zur Befestigung des Schwenkteiles 10.1 im Einschub 18 dienen die als Lagerzapfen 27 ausgebildeten, nach innen gebogenen Enden des Zehenbügels 8, die in das Innere des Einschubs 18 eingreifen und dabei mit Bohrungen 28 und 29 im Schwenkteil 10.1 je nach Einschubtiefe zusammenwirken. In der in Figur 4 gezeigten eingeschobenen Stellung, in welcher nur die Lagerbohrung 24 aus dem Einschub 4 hervorsteht, reifen die Lagerzapfen 27 in die Bohrungen 28 des Schwenkteiles 10.1 ein. In dieser Stellung ist das Grundteil 3 für die Montage auf einem Snowboard geeignet. Figur 5 zeigt die herausgezogene Stellung des Schwenkteiles 10.1. Dabei greifen die Lagerzapfen 27 des Zehenbügels 8 in die Bohrungen 29 des Schwenkteiles 10.1 ein. In dieser Stellung verlängert das Schwenkteil die kurze Länge des Grundteiles 3 und macht es für das Tourengehen geeignet. Dabei wird das vordere Ende des Schwenkteiles 10.1 mittels des Lagerbolzens 26 am Befestigungsteil 25 festgelegt.

In den Figuren 6 und 7 ist eine sogenannte Soft-Bindung für Snowboards gezeigt, die entsprechend der Erfindung auch für den Einsatz auf Tourenski geeignet ist. Figur 6 zeigt die Verwendung der Bindung auf einem Snowboard, während Figur 7 die Bindung als Tourenbindung auf einem Tourenski darstellt. Diese Bindung weist ein Grundteil 30 auf, das eine Grundplatte 34 mit einem hochstehenden Rand 35 zur Befestigung von Halteriemen 36 mit entsprechenden auf der Gegenseite nicht dargestellten Schnallen und eine Stützschale 37 für den Fersenbereich des Stiefels umfaßt. Im vorderen Bereich der Grundplatte 34 ist ein Einschub 18.1 mit einer entsprechenden Öffnung 31 vorgesehen, in welche das im Zusammenhang mit den Figuren 1 bis 3 beschriebene Schwenkteil 10 einschiebbar und mittels der Befestigungsschraube und dessen Zentrierkonus 20 in der gleichen Weise wie im Zusammenhang mit den Figuren 1 bis 3 beschrieben, festlegbar ist. Aus diesem Grunde braucht auf dieses Schwenkteil und dessen Befestigung nicht näher eingegangen zu werden. Figur 7 zeigt das auf dem Ski schwenkbar gelagerte Schwenkteil 10 kurz vor der Einführung in den Einschub 18.1 der insgesamt mit 1.1 bezeichneten Bindung, wodurch diese nach dem Festlegen am Schwenkteil 10 auf einem Tourenski den Aufstieg mittels der Ski ermöglicht.

Die Figuren 8 bis 10 zeigen ein zweites Befestigungsteil für ein Snowboard, mittels dessen sowohl das Grundteil mit einem Grundgestell entsprechend den Figuren 1 bis 5 als auch das Grundteil nach den Figuren 6 und 7 befestigt werden können. Dieses Befestigungsteil weist eine auf dem Snowboard festlegbare Grundplatte 38 auf, die mit quer verlaufenden Schlitzen 39 versehen ist, durch die Befestigungsschrauben 40 hindurchfassen. Diese Schlitze sind vorgesehen um die Grundstellung des Beschlages auf dem Snowboard individuell verändern zu können. Auf der Grundplatte ist ein Aufnahmeteil 41 mittels einer Befestigungsschraube 42 festlegbar, die in ein entsprechendes Gewindeloch 43 eines Zentrierzapfens 44 eingreift, auf den das Aufnahmeteil 41 aufsteckbar ist. Dieses Aufnahmeteil weist an einer der parallel zur Querrichtung des Snowboards verlaufenden Längsseite eine als hohlkehlenartigen Einschnitt ausgebildete Aufnahme 45 auf, die von einem unteren Schenkel 46 und einem oberen Schenkel 47 begrenzt ist, während an der gegenüberliegenden Seite eine entsprechende Aufnahme 45.1 ausgebildet ist, wobei dort nur der untere Schenkel 46 ausgebildet ist, der obere Schenkel 47 dagegen fehlt. An der Seite, an welcher der obere Schenkel 47 fehlt, ist an dem unteren Schenkel 46 eine das gesamte Aufnahmeteil 41 übergreifende Schließklappe 48 mittels einer Schwenkachse 49 schwenkbar gelagert, die im geschlossenen Zustand, der in Figur 10 dargestellt ist, mit einem hakenartigen Vorsprung 50 unter den Schenkel 47 einrastbar ist, wofür der Schenkel 47 an seinem äußeren Ende eine Abschrägung 51 aufweist, an der der Ansatz 50 beim Schließen der Schließklappe 48 unter Verformung der Schließklappe entlanggleitet bis er hinter den Schenkel 47 einrastet. Innerhalb der Aufnahmen 45 und 45.1 sind Raststege 52 am Aufnahmeteil 41 angeformt, die in entsprechende Ausnehmungen 53 in den Schenkeln 6 des Grundgestells eingreifen, wie dies aus Figur 9 hervorgeht. Figur 9 zeigt die Verbindung eines Grundteils 3 mit dem Aufnahmeteil 41, wobei zunächst der eine Schenkel 6 in die Aufnahme 45 eingesetzt und dann in die Aufnahme 45.1 an der gegenüberliegenden Seite eingeführt wird, wobei die Raststege 52 in die entsprechenden Ausnehmungen 53 eingreifen. Danach wird die Schließklappe 48, wie aus Figur 10 ersichtlich, geschlossen, so daß der der Aufnahme 45.1 zugeordnete Schenkel 6 des Grundgestells 3 gesichert ist.

Damit auch die Soft-Bindung gemäß den Figuren 6 und 7 mittels dieses zweiten Befestigungsteiles auf dem Snowboard befestigt werden kann, sind in einer entsprechenden Ausnehmung 54 in der Grundplatte 34 zwei den Schenkeln 6 einer Bindung mit Grundgestell entsprechende Schenkel 6.1 vorgesehen, damit diese Bindung in der gleichen Weise wie eine Bindung mit einem Grundgestell auf dem Snowboard befestigt werden kann, wie dies im Zusammenhang mit den Figuren 8 bis 10 beschrieben ist, wobei in den Schenkein 6.1 ebenfalls Ausnehmungen 53 vorgesehen sind. Das Aufnahmeteil 41 ist im montierten Zustand in der Ausnehmung 54 der Grundplatte 34 aufgenommen.

## Patentansprüche

1. Bindung für Tourenski und Snowboard mit einem Grundgestell oder einer Grundplatte und darauf angeordneten Haltern für einen Stiefel, wobei das Grundgestell bzw. die Grundplatte zweiteilig ausgeführt ist und einen Grundteil (3, 30) mit den Haltern (8, 7; 36, 37) für den Stiefel und ein zweiteiliges Verlängerungsstuck (10, 12) aufweist, das ein auf dem Tourenski festlegbares erstes Befestigungsteil (12) und ein daran um eine quer zur Skilangsrichtung liegende Achse schwenkbar gelagertes Schwenkteil (10) umfaßt, wobei Mittel (16, 17; 8; 19, 20) zur lösbaren Verbindung von Grundteil (3, 30) und Schwenkteil (10) vorgesehen sind, und das zweiteilige Verlängerungsstück (10, 12) mit dem Grundteil (3, 30) eine vollständige Tourenbindung bilden, sowie mit einem auf dem Snowboard festlegbaren zweiten Befestigungsteil (41, 48) zur Halterung des Grundteiles (3, 30) das mit dem Grundteil (3, 30) alleine die Snowboard-Bindung bildet, **dadurch gekennzeichnet,** daß am vorderen Ende des Grundteiles (3) der Bindung (1, 1.1) ein Einschub (18, 18.1) für die formschlüssige Aufnahme des Schwenkteils (10) ausgebildet ist und daß Befestigungsmittel ( 19) zur Festlegung des Schwenkteils (10) in dem Einschub (18, 18.1) vorgesehen sind.

2. Bindung nach Anspruch 1, **dadurch gekennzeichnet,** daß das freie, dem Einschub (18, 18.1) zugeordnete Ende des Schwenkteiles (10) in Längsrichtung geschlitzt (15) ist und im Schlitzbereich eine konische Ausnehmung (17) für eine in den Einschub (18, 18.1) einschraubbare und das Schwenkteil (10) durchgreifende Befestigungsschraube (19) mit einem Zentrierkonus (20) aufweist, der in die konische Ausnehmung des Verlängerungsstückes (10) eingreift.

3. Bindung nach Anspruch 2, **dadurch gekennzeichnet,** daß der Zentrierkonus (20) an seiner Oberseite eine aufklappbare Handhabe (21) zur Betätigung der Befestigungsschraube (19) aufweist.

4. Bindung nach Anspruch 1, **dadurch gekennzeichnet,** daß das Schwenkteil (10.1) in dem Einschub (18) verschiebbar gehalten und in einer eingeschobenen sowie einer das Grundteil (3) zu einer Tourenbindung verlängernden ausgezogenen Endlage festlegbar ist, und daß das Schwenkteil (10.1) an seinem aus dem Einschub (18) herausragenden Ende eine quer verlaufende Lagerbohrung (24) für die lösbare schwenkbare Lagerung an einem auf dem Ski angeordneten Lagerteil (25) aufweist.

5. Bindung nach Anspruch 4, **dadurch gekennzeichnet,** daß das Schwenkteil (10.1) mittels eines schwenkbar an einer vorderen den Einschub (18) aufweisenden Sohlenauflage (4) gelagerten Zehenbügels (8) festlegbar ist, der mit seinen in den Einschub (18) hineinragenden, als Lagerzapfen (27) für den Zehenbügel (8) dienenden Enden in Bohrungen (28, 29) in dem Schwenkteil (10.1) federnd einrastbar ist.

6. Bindung nach einem der Ansprüche 1 bis 5, **dadurch gekennzeichnet,** daß das Grundteil (3) ein Grundgestell mit zwei parallelen Schenkeln (6) umfaßt, die im vorderen und hinteren Bereich durch jeweils eine Sohlenauflage (4, 5) miteinander verbunden sind, dem die Halter (8, 7) für den Stiefel angeordnet sind, wobei die vordere Sohlenauflage (4) den Einschub (18) für die formschlüssige aufnahme des Schwenkteiles (10) aufweist.

7. Bindung nach Anspruch 1, **dadurch gekennzeichnet,** daß das Grundteil (30) eine Grundplatte (34) mit Haltern (36, 37) umfaßt, daß die Grundplatte (34) eine Ausnehmung (54) und zwei die Ausnehmung in Sohlenlängsrichtung durchsetzende, mit Abstand zueinander angeordnete Schenkel (6.1) aufweist und daß am vorderen Ende der Grundplatte (34) der Einschub (18.1) für die formschlüssige Aufnahme des Schwenkteiles (10) ausgebildet ist.

8. Bindung nach Anspruch 6 oder 7, **dadurch gekennzeichnet,** daß im hinteren Bereich des Grundteiles (3, 30) an dessen Unterseite eine schwalbenschwanzartige Ausnehmung (22) ausgebildet ist, die für die Verriegelung des Grundteiles (3, 30) in der Abfahrtsstellung mit einer entsprechend angepaßten, in Längsrichtung des Skis verlaufenden skifesten Schiene (23) formschlüssig zusammenwirkt.

9. Bindung nach einem der Ansprüche 1, 6 und 8 oder 1, 7 und 8, **dadurch gekennzeichnet,** daß das dem Snowboard zugeordnete zweite Befestigungsteil (41, 48) ein Aufnahmeteil (41) mit an zwei gegenüberliegenden Seiten desselben ausgebildeten Aufnahmen (45, 45.1) für die Aufnahme der Schenkel (6, 6.1) des Grundteiles (3, 30) aufweist, wobei die eine Aufnahme (45) als ein von einem unteren Schenkel (46) und einem oberen Schenkel (47) begrenzter hohlkehlenartiger Einschnitt und die gegenüberliegende Aufnahme (45.1) nach oben hin offen ist und nur durch einen unteren Schenkel (46) begrenzt ist, und daß am unteren Schenkel (46) der nach oben offenen Aufnahme (45.1) eine Schließklappe (48) um eine parallel zur Längsachse der Aufnahme (45.1) vorgesehene Schwenkachse (49) schwenkbar gelagert und mit einem am freien Seitenrand der Schließklappe (48) ausgebildeten Ansatz (50) unter den oberen Schenkel (47) der Aufnahme (45) einrastbar ist.

10. Bindung nach Anspruch 9, **dadurch gekennzeichnet,** daß der obere Schenkel (47) an der Oberseite seines freien Randes eine nach außen sich verjüngende Abschrägung (51) aufweist.

11. Bindung nach Anspruch 9 oder 10, **dadurch gekennzeichnet,** daß jede Aufnahme (45, 45.1) einen rechtwinklig zur Aufnahmenlängsachse stehenden Raststeg (52) aufweist, der in der zusammengesetzten Lage der Bindung in eine entsprechende Ausnehmung (53) der jeweiligen Schenkel (6, 6.1) der Grundteile (3, 30) eingreift.

## Claims

1. Binding for touring skis and snowboards, comprising a base frame or a base plate and holders for a boot arranged thereon, the base frame or the base plate being made in two parts and having a base part (3, 30) with the holders (8, 7; 36 ,37) for the boot and a two-part extension piece (10, 12) which includes a first fixing part (12) which can be secured to the touring ski and a pivoting part (10) mounted thereon to pivot about an axis extending transversely to the longitudinal direction of the ski, means (16, 17; 8; 19, 20) being provided for the releasable connection of the base part (3, 30) and the pivoting part (10), and the two-part extension piece (10, 12) forming a complete touring binding together with the base part (3, 30), and comprising a second fixing part (41, 48) which can be secured to the snowboard for holding the base part (3, 30), forming the snowboard binding together with the base part (3, 30) alone, characterised in that an insert (18, 18.1) for the positive reception of the pivoting part (10) is formed at the front end of the base part (3) of the binding (1, 1.1) and that fixing means (19) are provided for securing the pivoting part (10) in the insert (18, 18.1).

2. Binding according to claim 1, characterised in that the free end of the pivoting part (10) associated with the insert (18, 18.1) is slotted (15) in the longitudinal direction and is provided in the slotted region with a conical recess (17) for a fixing screw (19) which can be screwed into the insert (18, 18.1) and traverses the pivoting part (10), having a centring cone (20) which engages in the conical recess in the extension piece (10).

3. Binding according to claim 2, characterised in that the centring cone (20) is provided on its top surface with a hinged handle (21) for actuating the fixing screw (19).

4. Binding according to claim 1, characterised in that the pivoting part (10.1) is displaceably held in the insert (18) and can be secured in an inserted end position and in an extended end position extending the base part (3) to form a touring binding and that the pivoting part (10.1) is provided at its end projecting from the insert (18) with a transverse bearing bore (24) for releasable pivotable mounting on a bearing part (25) arranged on the ski.

5. Binding according to claim 4, characterised in that the pivoting part (10.1) can be secured by means of a toe clip (8) pivotably mounted on a front sole support (4) having the insert (18), which can snap resiliently into place in bores (28, 29) in the pivoting part (10.1) via its ends serving as bearing journals (27) for the toe clip (8) and projecting into the insert (18).

6. Binding according to one of claims 1 to 5, characterised in that the base part (3) includes a base frame with two parallel arms (6) connected together in the front and rear regions by respective sole supports (4, 5), on which the holders (8, 7) for the boot are arranged, the front sole support (4) having the insert (18) for the positive reception of the pivoting part (10).

7. Binding according to claim 1, characterised in that the base part (30) includes a base plate (34) with holders (36, 37), that the base plate (34) has a recess (54) and two arms (6.1) arranged at a distance from one another and traversing the recess in the longitudinal direction of the sole and that the insert (18.1) for the positive reception of the pivoting part (10) is formed at the front end of the base plate (34).

8. Binding according to claim 6 or claim 7, characterised in that a dovetailed recess (22) is formed in the rear region of the base part (3, 30) on the underside thereof, positively cooperating with a correspondingly adapted rail (23) fixed to the ski and extending in the longitudinal direction thereof in order to lock the base part (3, 30) in the starting position.

9. Binding according to one of claims 1, 6 and 8 or 1, 7 and 8, characterised in that the second fixing part (41, 48) associated with the snowboard has a receiving part (41) with two receivers (45, 45.1) formed on opposite sides thereof for receiving the arms (6, 6.1) of the base part (3, 30), one receiver (45) being in the form of a groove-type notch defined by a lower arm (46) and an upper arm (47) and the opposite receiver (45.1) being open at the top and defined only by a lower arm (46), and that a closing flap (48) is mounted on the lower arm (46) of the receiver (45.1) open at the top to pivot about a pivot axis (49) provided parallel to the longitudinal axis of the receiver (45.1) and can be snapped into place under the upper arm (47) of the receiver (45) via a shoulder (50) formed on the free side edge of the closing flap (48).

10. Binding according to claim 9, characterised in that the upper arm (47) is provided on the top surface of its free edge with an outwardly tapering bevel (51).

11. Binding according to claim 9 or claim 10, characterised in that each receiver (45, 45.1) has a locking rib (52) at right angles to the longitudinal axis of the receiver which engages in a corresponding recess (53) in the respective arm (6, 6.1) of the base parts (3, 30) in the assembled position of the binding.

## Revendications

1. Fixation pour ski de randonnée et surf des neiges avec structure de base ou plaque support sur laquelle sont disposées des attaches pour une chaussure, la structure de base ou la plaque support étant en deux parties et présentant une pièce de base (3, 30) avec les attaches (8, 7; 36, 37) pour la chaussure et une pièce de rallonge en deux parties (10, 12), qui comprend une première pièce fixe (12) pouvant être fixée sur le ski de randonnée et sur laquelle est disposée une pièce articulée (10) pouvant pivoter selon un axe perpendiculaire à la direction longitudinale du ski, où sont prévus des moyens (16, 17; 8; 19, 20) d'assemblage amovible de la pièce de base (3, 30) et de la pièce articulée (10), et où la pièce de rallonge (10, 12) en deux parties forme avec la pièce de base (3, 30) une fixation complète pour ski de randonnée, ainsi qu'une seconde pièce fixe (41, 48) pouvant être fixée sur la planche de surf des neiges conjointement à la pièce de base (3, 30), et formant à elle seule combinée avec la pièce de base (3, 30) la fixation pour planche de surf des neiges, caractérisée en ce qu'à l'extrémité antérieure de la pièce de base (3) de la fixation (1, 1.1) est disposée un logement (18, 18.1) permettant un emboîtement exact de la pièce articulée (10) et en ce qu'un moyen de fixation (19) est prévu pour maintenir la pièce articulée (10) dans le logement (18, 18.1).

2. Fixation selon la revendication 1, caractérisée en ce que l'extrémité libre, orientée vers le logement (18, 18.1), de la pièce articulée (10) comporte une saignée longitudinale (15) et présente dans la zone de saignée un évidement conique (17) pour vis de fixation (19) vissable dans le logement (18, 18.1) et passant au travers de la pièce articulée (10) avec un cône de centrage (20) qui pénètre dans l'évidement conique de la pièce de rallonge (10).

3. Fixation selon la revendication 2, caractérisée en ce que le cône de centrage (20) présente à sa partie supérieure une prise articulée (21) qui peut être relevée pour actionner la vis de fixation (19).

4. Fixation selon la revendication 1, caractérisée en ce que la pièce articulée (10.1) coulisse dans le logement (18) et peut être fixée en position extrême rétractée ainsi qu'en position déployée, rallongeant ainsi la pièce de base (3) pour former une fixation de ski de randonnée, et en ce que la pièce articulée (10.1) présente à son extrémité opposée au logement (18) un alésage transversal (24) pouvant recevoir un axe de fixation pivotante et amovible dans un support (25) disposé sur le ski.

5. Fixation selon la revendication 4, caractérisée en ce que la pièce articulée (10.1) peut être fixée au moyen d'une attache avant pour chaussure (8) disposée de manière à pouvoir pivoter sur un support de semelle antérieur (4) comportant le logement (18) , et pouvant se monter de manière élastique dans les alésages (28, 29) de la pièce articulée (10.1), ses extrémités pénétrant dans le logement (18), servant d'axe de pivotement (27) pour l'attache avant (8).

6. Fixation selon l'une des revendications 1 à 5, caractérisée en ce que la pièce de base (3) comprend une structure de base à deux tiges parallèles (6), qui sont reliées entre elles à l'avant et à l'arrière par des supports de semelle (4, 5), sur lesquels sont disposées les attaches (8, 7) pour la chaussure, le support de semelle antérieur (4) présentant le logement (18) pour emboîtement exact de la pièce articulée (10).

7. Fixation selon la revendication 1, caractérisée en ce que la pièce de base (30) comprend une plaque support (34) avec attaches (36, 37), en ce que la plaque support (34) comprend un évidement (54) et deux tiges (6.1) disposées à un intervalle donné l'une de l'autre, traversant l'évidement dans le sens longitudinal de la semelle, et en ce qu'à l'extrémité antérieure de la plaque support (34) se trouve le logement (18.1) pour emboîtement exact de la pièce articulée (10).

8. Fixation selon la revendication 6 ou 7, caractérisée en ce qu'à l'arrière de la pièce de base (3,30) est formée sur la face inférieure une gorge (22) en forme de queue d'aronde qui permet un emboîtement exact de la pièce de base (3, 30) en position de ski alpin sur un rail (23) solidaire du ski de forme correspondante, disposé dans l'axe longitudinal du ski.

9. Fixation selon l'une des revendications 1, 6 et 8 ou 1, 7 et 8, caractérisée en ce que la seconde pièce fixe du surf des neiges (41, 48) présente une partie réceptrice (41) comportant des évidements (45, 45.1) sur deux de ses côtés opposés, destinés à recevoir les tiges (6, 6.1) de la pièce de base (3, 30), l'un des évidements (45) ayant la forme d'une entaille en forme de gorge entre une paroi inférieure (46) et une paroi supérieure (47), et l'évidement opposé étant ouvert vers le haut et n'étant limité que par une paroi inférieure (46), et en ce que sur la paroi inférieure (46) de l'évidement ouvert vers le haut (45.1) est disposé un rabat (48) pivotant selon un axe de rotation (49) parallèle à l'axe longitudinal de l'évidement (45.1) et pouvant s'encliqueter par une saillie(50) formée sur le bord latéral libre du rabat (48) sous la paroi supérieure (47) de l'évidement (45).

10. Fixation selon la revendication 9, caractérisée en ce que la paroi supérieure (47) présente à la partie supérieure de son bord libre un biseau (51) s'effilant vers l'extérieur.

11. Fixation selon la revendication 9 ou 10, caractérisée en ce que chaque évidement (45, 45.1) présente une encoche en forme de nervure (52) à angle droit par rapport à l'axe longitudinal de l'évidement, et qui pénètre, dans la position assemblée de la fixation, dans un évidement correspondant (53) de chaque tige (6, 6.1) des pièces de base (3, 30).
